# EUROPÄISCHE PATENTANMELDUNG

(11) **EP 3 415 327 A1**
(43) Veröffentlichungstag der Anmeldung: **19.12.2018**
(21) Anmeldenummer: 17176414.5
(22) Anmeldetag: 16.06.2017
(51) Int. Cl.: B41J 2/175

(54) **CHIPMODUL UND DRUCKERPATRONE MIT CHIPMODUL**

(71) Anmelder: Artech GmbH design + production in plastic, 44149 Dortmund (DE)
(72) Erfinder: FRANKE, Andreas, 58239 Schwerte (DE)
(74) Vertreter: Richly & Ritschel Patentanwälte PartG mbB

(57) **Zusammenfassung**

Die Erfindung betrifft eine Druckerpatrone, mit einem Reservoir (4) zur Bevorratung von Druckmedium, mit einem Chipmodul (6), das eine Platine (8) und einen Datenspeicher (10) zum Speichern von Informationen aufweist, mit einem Energiespeicher (12), der zur Energieversorgung des Datenspeichers (10) eingerichtet ist. Der Energiespeicher (12) ist an einem Kontaktband (14) befestigt ist und das Kontaktband (14) ist zur Energieversorgung des Datenspeichers (10) mit der Platine verbunden ist.

## Beschreibung

Die Erfindung betrifft ein Chipmodul, mit einer Platine, die insbesondere zur Aufnahme eines Datenspeichers zum Speichern von Informationen eingerichtet ist, und mit einem Energiespeicher, der zur Energieversorgung des Datenspeichers eingerichtet ist. Weiter betrifft die Erfindung eine Druckerpatrone mit einem solchen Chipmodul.

Eine Druckerpatrone für einen Laserdrucker oder einen Tintenstrahldrucker wird üblicherweise mit einem Chipmodul ausgestattet, das im Betrieb mit dem Drucker kommuniziert. Auf dem Chipmodul werden in einem Datenspeicher Daten hinterlegt und ausgelesen. Bei den Speichern handelt es sich beispielsweise um nichtflüchtige Datenspeicher (NVRAM: Non-Volatile Random Access Memory), wie FERAM (Ferro Electric Random Access Memory).

FERAM-Chips zeichnen sich durch eine hohe Schreibleistung, geringen Energieverbrauch und schnelle Schreibzugriffe aus. FERAM-Chips sind jedoch nur eingeschränkt verfügbar und hochpreisig.

Der Einsatz von FERAM-Chips in Druckerpatronen hat zudem den Nachteil, dass ein für die Verwendung von FERAM-Chips ausgelegter Drucker gegebenenfalls nicht für die Verwendung konventioneller nichtflüchtiger Datenspeicher, wie Flash-Speicher oder EEPROM (Electrically Erasable Programmable Read-Only Memory) geeignet ist. So sind Flash-Speicher und EEPROM in hoher Stückzahl verfügbar und kostengünstig zu beschaffen. Jedoch haben Flash-Speicher und EEPROM im Vergleich zu FERAM-Chips eine geringere Schreibleistung und eine höhere Energieaufnahme. Beim Einsatz mit einem für die Verwendung von FERAM-Chips ausgelegten Drucker kann der Einsatz von Druckerpatronen mit Flash-Speicher oder EEPROM zu unvollständigen Lese- und/oder Schreibzugriffen durch den Drucker führen, da die Energieversorgung des Speicherchips durch den Drucker nicht lange genug aufrechterhalten wird. Dies kann dazu führen, dass eine an sich funktionstüchtige, kompatible Druckerpatrone vom Drucker als defekt erkannt wird und nicht wie vorgesehen verwendet werden kann.

Hierzu ist es bekannt, Speicherchips mit einer vom Drucker autarken Energieversorgung auszustatten, um die Energieversorgung von im Vergleich zu FERAM-Chips trägeren Speichern für die Dauer des gesamten Lese- und/oder Schreibzugriffs eines Druckers zu gewährleisten, so dass ein vollständiger Datenaustausch stattfindet.

Beispielsweise ist es bekannt, eine Batterie mit einem Metallclip oder dergleichen auf einer Platine eines Chipmoduls einer Druckerpatrone zu befestigen. Hierbei ist jedoch nachteilig, dass die Baugröße der Platine derart vergrößert wird, dass ein Einsetzen der Druckerpatrone in einen Drucker gegebenenfalls nicht mehr möglich ist. Zudem ist eine solche Klemmverbindung durch einen Metallclip anfällig für Unterbrechungen des Kontakts, so dass die Energieversorgung nicht zuverlässig gewährleistet werden kann.

Ausgehend von dem voranstehend beschriebenen Stand der Technik liegt der Erfindung die technische Problemstellung zugrunde, ein Chipmodul und eine Druckerpatrone anzugeben, welche die voranstehend beschriebenen Nachteile nicht oder zumindest in geringerem Maße aufweisen und insbesondere eine zuverlässige Energieversorgung von Speicherchips verschiedener Leistungsklassen ermöglichen.

Die voranstehend beschriebene, technische Problemstellung wird gelöst durch ein Chipmodul nach Anspruch 1 und eine Druckerpatrone nach Anspruch 14. Weitere Ausgestaltungen der Erfindung ergeben sich aus den abhängigen Ansprüchen und der nachstehenden Beschreibung.

Gemäß einem ersten Aspekt betrifft die Erfindung ein Chipmodul, mit einer Platine, die insbesondere zur Aufnahme eines Datenspeichers zum Speichern von Informationen eingerichtet ist, und mit einem Energiespeicher, der zur Energieversorgung des Datenspeichers eingerichtet ist. Der Energiespeicher ist an einem Kontaktband befestigt und das Kontaktband zur Energieversorgung des Datenspeichers ist mit der Platine verbunden. Auf diese Weise kann eine zuverlässige Energieversorgung eines Datenspeichers gewährleistet werden, ohne dass der Bauraum der Platine an sich vergrößert wird. Beispielsweise kann der Energiespeicher mit einem Abstand zu der Platine angeordnet sein.

Gemäß einer weiteren Ausgestaltung des Chipmoduls ist vorgesehen, dass das Kontaktband eine flexible Platine ist, wobei die flexible Platine ein Substrat aufweist, wobei das Substrat Leiterbahnen trägt, wobei die Leiterbahnen Kontakte haben, wobei mittels der Leiterbahnen und der Kontakte eine elektrisch leitende Verbindung zwischen dem Energiespeicher und der Platine gebildet ist. So kann ein kostengünstig herzustellendes Kontaktband mit geringem Gewicht angegeben werden. Hierbei kann das Substrat aus einem leichten, widerstandsfähigen und flexiblen Werkstoff hergestellt sein, in den beispielsweise metallische Leiterbahnen und Kontakte zumindest abschnittsweise eingebettet sind.

Bei der Platine, die insbesondere zur Aufnahme eines Datenspeichers zum Speichern von Informationen eingerichtet ist, kann es sich um eine starre Platine handeln.

Es kann vorgesehen sein, dass das Kontaktband eine flexible Platine ist, wobei die flexible Platine ein Substrat aufweist, wobei das Substrat Leiterbahnen trägt, wobei die Leiterbahnen Kontakte haben, wobei das Substrat einen Kunststoff aufweist. So kann ein kostengünstig herzustellendes Kontaktband mit geringem Gewicht angegeben werden. Das Substrat kann gemäß weiteren Ausgestaltungen der Druckerpatrone aus einem Kunststoff bestehen. Das Substrat kann beispielsweise ein Polyimid aufweisen oder aus einem Polyimid bestehen.

Das Kontaktband kann Leiterbahnen und/oder Kontakte haben, die Kupfer oder eine Kupferlegierung aufweisen oder aus Kupfer oder einer Kupferlegierung bestehen.

Nach einer weiteren Ausgestaltung des Chipmoduls ist vorgesehen, dass das Kontaktband einen Verbindungsabschnitt aufweist, der zwischen der Platine und dem Energiespeicher erstreckt ist, wobei der Verbindungsabschnitt eine quer zur einer Breite des Kontaktbands gemessene Dicke von weniger als 1 mm aufweist. So kann ein flexibles, insbesondere reversibel biegsames Kontaktband angegeben werden, das eine flexible Anordnung des Energiespeichers relativ zur Platine ermöglicht. Es kann vorgesehen sein, dass die eine quer zur Breite des Kontaktbands gemessene Dicke des Verbindungsabschnitts weniger als 0,5 mm beträgt, insbesondere weniger als 0,25 mm beträgt. So kann eine Energiezufuhr über den Verbindungsabschnitt auch entlang schmaler Spalte geführt werden, die im fertig montierten Zustand zwischen der Druckerpatrone und dem Drucker gebildet sind.

Der Verbindungsabschnitt kann eine Lasche sein, an deren Ende bzw. deren Endabschnitt ein Kontakt zur Verbindung des Kontaktbands mit der Platine vorgesehen ist. Das Kontaktband kann im Bereich der Lasche eine geringere Breite haben als in einem daran angrenzenden Bereich, in dem der Energiespeicher aufgenommen bzw. befestigt ist. So kann eine kompakte Bauweise des Kontaktbands erreicht werden.

Der Energiespeicher kann eine oder mehrere Batterien aufweisen. Beispielsweise kann eine einzelne Batterie zur Energieversorgung des Datenspeichers bereitgestellt werden.

Alternativ können zwei oder mehr Batterien vorgesehen sein, die zur Energieversorgung des Speichers parallel oder in Reihe geschaltet sind.

Alternativ oder ergänzend kann der Energiespeicher einen oder mehrere Kondensatoren aufweisen. Beispielsweise kann ein einzelner Kondensator zur Energieversorgung des Datenspeichers bereitgestellt werden. Alternativ können zwei oder mehr Kondensatoren vorgesehen sein, die zur Energieversorgung des Speichers parallel oder in Reihe geschaltet sind.

Der Energiespeicher kann stoffschlüssig mit dem Kontaktband verbunden sein. Damit kann eine zuverlässige Kontaktierung im Sinne einer elektrisch leitenden Verbindung zwischen dem Energiespeicher und dem Kontaktband angegeben werden. Hierbei kann es sich z.B. um eine adhäsive Verbindung handeln, ein Verschweißen oder Löten oder dergleichen. Insbesondere kann vorgesehen sein, dass die Verbindung nicht zerstörungsfrei lösbar ist.

Es kann eine Lötverbindung zwischen dem Energiespeicher und dem Kontaktband vorgesehen sein. Hierzu können beispielsweise maschinell Lotkugeln auf Kontakte einer Batterie und/oder auf Kontakte des Kontaktbands aufgebracht werden. Ein Energieeintrag zum Ausbilden der Lötverbindung kann z.B. mittels Heißluft erfolgen.

Alternativ oder ergänzend kann beispielsweise ein Kondensator mithilfe von Lötpaste mit dem Kontaktband elektrisch leitend verbunden werden.

Alternativ oder ergänzend kann eine Lötverbindung zwischen dem Kontaktband und der Platine vorgesehen sein. Eine solche Lötverbindung kann z.B. durch den Einsatz von Lötkugeln und/oder Lötpaste erfolgen. Durch eine Lötverbindung kann eine kostengünstige und zuverlässige elektrische Verbindung zwischen den betreffenden Bauteilen bereitgestellt werden.

Nach einer weiteren Ausgestaltung hat das Chipmodul einen Datenspeicher zum Speichern von Informationen, wobei der Datenspeicher ein nichtflüchtiger Datenspeicher ist, wie ein Flash-Speicher, ein EEPROM oder dergleichen. Aufgrund des Energiespeichers können auch kostengünstige, vergleichsweise träge Speicher zuverlässig verwendet werden.

Der Datenspeicher kann ein MRAM (MRAM: Magneto Resistive RAM) oder ein PCRAM (Phase Change RAM) sein. Der Datenspeicher kann ein FERAM sein (Ferro Electric Random Access Memory). So können auch leistungsfähige Speicher zuverlässig betrieben werden, sofern es beispielsweise zu einer Störung einer Energieversorgung kommt, z.B. falls das Chipmodul in einer Druckerpatrone eines Druckers verwendet wird.

Das Kontaktband kann ein erstes Ende haben, das umgeschlagen ist und den Energiespeicher zweiseitig einfasst.

Das erste Ende kann einander zugewandte Kontaktflächen haben, die dazu eingerichtet sind, einander abgewandte Pole einer Knopfzelle zu kontaktieren.

Der Energiespeicher kann eine Knopfzelle sein, die von dem umgeschlagenen ersten Ende des Kontaktbands zweiseitig eingefasst ist, wobei einander zugewandte Kontaktflächen des Kontaktbands einander abgewandte Pole der Knopfzelle kontaktieren, um den Datenspeicher mit Energie zu versorgen.

Zwischen den einander abgewandten Polen der Knopfzelle und den einander zugewandten Kontaktflächen des Kontaktbands kann jeweils eine Lötverbindung vorgesehen sein, insbesondere durch eine Verwendung von Lotkugeln.

Das Kontaktband kann ein zweites Ende haben, das mit der Platine verbunden ist, um das Kontaktband elektrisch mit der Platine zu verbinden. Damit besteht eine elektrisch leitende Verbindung zwischen der Platine und dem Kontaktband.

Gemäß einem zweiten Aspekt betrifft die Erfindung eine Druckerpatrone mit einem Reservoir zur Bevorratung von Druckmedium und mit einem erfindungsgemäßen Chipmodul. Auf diese Weise kann eine zuverlässige Energieversorgung eines Datenspeichers gewährleistet werden, ohne dass der Bauraum der Platine an sich vergrößert wird. Beispielsweise kann der Energiespeicher mit einem Abstand zu der Platine angeordnet sein.

Insbesondere betrifft die Erfindung eine Druckerpatrone, mit einem Reservoir zur Bevorratung von Druckmedium, mit einem Chipmodul, das eine Platine und einen Datenspeicher zum Speichern von Informationen aufweist, mit einem Energiespeicher, der zur Energieversorgung des Datenspeichers eingerichtet ist. Der Energiespeicher ist an einem Kontaktband befestigt und das Kontaktband ist zur Energieversorgung des Datenspeichers mit der Platine verbunden. Auf diese Weise kann eine zuverlässige Energieversorgung des Datenspeichers gewährleistet werden, ohne das der Bauraum der Platine an sich vergrößert wird. Beispielsweise kann der Energiespeicher mit einem Abstand zu dem Chipmodul angeordnet sein.

Die Druckerpatrone kann z.B. an den jeweils in einem kompatiblen Drucker für die Druckerpatrone vorgesehenen Bauraum angepasst sein, in dem der Energiespeicher derart in die Druckerpatrone integriert ist, dass die Umhüllende der Druckerpatrone der Umhüllenden einer Druckerpatrone ohne zusätzliche, autarke Energieversorgung entspricht. Mit anderen Worten kann der Energiespeicher derart in die Druckerpatrone integriert sein, dass die Abmaße der Druckerpatrone den Abmaßen einer mit dem Drucker kompatiblen Druckerpatrone entsprechen, die keine zusätzlichen Energiespeicher aufweist.

Bei der Druckerpatrone kann es sich um eine Patrone für einen Tintenstrahldrucker handeln. Bei der Druckerpatrone kann es sich um eine Kartusche für einen Laserdrucker handeln.

Gemäß einer weiteren Ausgestaltung der Druckerpatrone ist vorgesehen, dass das Kontaktband eine flexible Platine ist, wobei die flexible Platine ein Substrat aufweist, wobei das Substrat Leiterbahnen trägt, wobei die Leiterbahnen Kontakte haben, wobei mittels der Leiterbahnen und der Kontakte eine elektrisch leitende Verbindung zwischen dem Energiespeicher und der Platine gebildet ist. So kann ein leicht bauendes und kostengünstig herzustellendes Kontaktband angegeben werden. Hierbei kann das Substrat aus einem leichten, widerstandsfähigen und flexiblen Werkstoff hergestellt sein, in den beispielsweise metallische Leiterbahnen und Kontakte zumindest abschnittsweise eingebettet sind.

Es kann vorgesehen sein, dass das Kontaktband eine flexible Platine ist, wobei die flexible Platine ein Substrat aufweist, wobei das Substrat Leiterbahnen trägt, wobei die Leiterbahnen Kontakte haben, wobei das Substrat einen Kunststoff aufweist. So kann ein leicht bauendes und kostengünstig herzustellendes Kontaktband angegeben werden. Das Substrat kann gemäß weiteren Ausgestaltungen der Druckerpatrone aus einem Kunststoff bestehen. Das Substrat kann beispielsweise ein Polyimid aufweisen oder aus einem Polyimid bestehen.

Das Kontaktband kann Leiterbahnen und/oder Kontakte haben, die Kupfer oder eine Kupferlegierung aufweisen oder aus Kupfer oder einer Kupferlegierung bestehen.

Nach einer weiteren Ausgestaltung der Druckerpatrone ist vorgesehen, dass das Kontaktband einen Verbindungsabschnitt aufweist, der zwischen der Platine und dem Energiespeicher erstreckt ist, wobei der Verbindungsabschnitt eine quer zur einer Breite des Kontaktbands gemessene Dicke von weniger als 1 mm aufweist. So kann ein flexibles, insbesondere reversibel biegsames Kontaktband angegeben werden, das eine flexible Anordnung des Energiespeichers relativ zur Platine ermöglicht. Es kann vorgesehen sein, dass die eine quer zur Breite des Kontaktbands gemessene Dicke des Verbindungsabschnitts weniger als 0,5 mm beträgt, insbesondere weniger als 0,25 mm beträgt. So kann eine Energiezufuhr über den Verbindungsabschnitt auch entlang schmaler Spalte geführt werden, die im fertig montierten Zustand zwischen der Druckerpatrone und dem Drucker gebildet sind.

Der Verbindungsabschnitt kann eine Lasche sein an deren Ende bzw. deren Endabschnitt ein Kontakt zur Verbindung des Kontaktbands mit der Platine vorgesehen ist. Das Kontaktband kann im Bereich der Lasche eine geringe Breite haben als in einem daran angrenzenden Bereich, in dem der Energiespeicher aufgenommen bzw. befestigt ist. So kann eine kompakte Bauweise des Kontaktbands erreicht werden.

Der Energiespeicher kann eine oder mehrere Batterien aufweisen. Beispielsweise kann eine einzelne Batterie zur Energieversorgung des Datenspeichers bereitgestellt werden. Alternativ können zwei oder mehr Batterien vorgesehen sein, die zur Energieversorgung des Speichers parallel oder in Reihe geschaltet sind.

Alternativ oder ergänzend kann der Energiespeicher einen oder mehrere Kondensatoren aufweisen. Beispielsweise kann ein einzelner Kondensator zur Energieversorgung des Datenspeichers bereitgestellt werden. Alternativ können zwei oder mehr Kondensatoren vorgesehen sein, die zur Energieversorgung des Speichers parallel oder in Reihe geschaltet sind.

Der Energiespeicher kann stoffschlüssig mit dem Kontaktband verbunden sein. Damit kann eine zuverlässige Kontaktierung im Sinne einer elektrisch leitenden Verbindung zwischen dem Energiespeicher und dem Kontaktband angegeben werden. Hierbei kann es sich z.B. um eine adhäsive Verbindung handeln, ein Verschweißen oder Löten oder dergleichen. Insbesondere kann vorgesehen sein, dass die Verbindung nicht zerstörungsfrei lösbar ist.

Es kann eine Lötverbindung zwischen dem Energiespeicher und dem Kontaktband vorgesehen sein. Hierzu können beispielsweise maschinell Lotkugeln auf Kontakte einer Batterie und/oder auf Kontakte des Kontaktbands aufgebracht werden. Ein Energieeintrag zum Ausbilden der Lötverbindung kann z.B. mittels Heißluft erfolgen. Weiter kann alternativ oder ergänzend beispielsweise ein Kondensator mithilfe von Lötpaste mit dem Kontaktband elektrisch leitend verbunden werden.

Alternativ oder ergänzend kann eine Lötverbindung zwischen dem Kontaktband und dem Chipmodul vorgesehen sein. Eine solche Lötverbindung kann z.B. durch den Einsatz von Lötkugeln und/oder Lötpaste erfolgen.

Durch ein Lötverbindung kann eine kostengünstige und zuverlässige elektrische Verbindung zwischen den betreffenden Bauteilen bereitgestellt werden.

Die Druckerpatrone kann ein Gehäuse aufweisen, wobei das Gehäuse einen Innenraum hat und wobei der Energiespeicher in den Innenraum des Gehäuses integriert ist. Auf diese Weise kann eine kompakte Integration des Energiespeichers in die Druckerpatrone erfolgen.

Das Chipmodul kann eine Schnittstelle zum Datenaustausch mit einem Drucker haben, wobei die Schnittstelle an einer dem Innenraum abgewandten Außenseite der Druckerpatrone angeordnet ist. Das Chipmodul kann demnach an eine Schnittstelle eines Druckers angepasst sein.

Der Datenspeicher kann ein nichtflüchtiger Datenspeicher sein, wie ein Flash-Speicher, ein EEPROM oder dergleichen. Aufgrund des Energiespeichers können auch kostengünstige, vergleichsweise träge Speicher zuverlässig verwendet werden.

Der Datenspeicher kann ein MRAM (MRAM: Magneto Resistive RAM) oder ein PCRAM (Phase Change RAM) sein. Der Datenspeicher kann ein FERAM sein (Ferro Electric Random Access Memory). So können auch leistungsfähige Speicher zuverlässig betrieben werden, sofern es beispielsweise zu einer Störung einer Energieversorgung der Druckerpatrone durch den Drucker kommt.

Das Kontaktband kann ein erstes Ende haben, das umgeschlagen ist und den Energiespeicher zweiseitig einfasst.

Das erste Ende kann einander zugewandte Kontaktflächen haben, die dazu eingerichtet sind, einander abgewandte Pole einer Knopfzelle zu kontaktieren.

Der Energiespeicher kann eine Knopfzelle sein, die von dem umgeschlagenen ersten Ende des Kontaktbands zweiseitig eingefasst ist, wobei einander zugewandte Kontaktflächen des Kontaktbands einander abgewandte Pole der Knopfzelle kontaktieren, um den Datenspeicher mit Energie zu versorgen.

Zwischen den einander abgewandten Polen der Knopfzelle und den einander zugewandten Kontaktflächen des Kontaktbands kann jeweils eine Lötverbindung vorgesehen sein, insbesondere durch eine Verwendung von Lotkugeln.

Das Kontaktband kann ein zweites Ende haben, das mit der Platine verbunden ist, um das Kontaktband elektrisch mit der Platine zu verbinden. Damit besteht eine elektrisch leitende Verbindung zwischen der Platine und dem Kontaktband.

Nachfolgend wird die Erfindung anhand einer Ausführungsbeispiele darstellenden Zeichnung näher beschrieben. Es zeigen jeweils schematisch:
- Fig. 1: einen Teilschnitt einer erfindungsgemäßen Druckerpatrone;
- Fig. 2: ein Kontaktband;
- Fig. 3: ein erfindungsgemäßes Chipmodul;
- Fig. 4A-C: eine weitere erfindungsgemäße Druckerpatrone.

In Fig. 1 ist eine Druckerpatrone 2 dargestellt. Zur Verbesserung der Übersichtlichkeit ist lediglich ein Teil der Druckerpatrone 2 gezeigt, wie durch den unterbrochenen Schnitt angedeutet.

Die Druckerpatrone 2 hat ein Reservoir 4 zur Bevorratung von Druckmedium.

Die Druckerpatrone 2 hat ein erfindungsgemäßes Chipmodul 6. Das Chipmodul 6 weist eine Platine 8 und einen Datenspeicher 10 zum Speichern von Informationen auf. Bei dem Datenspeicher 10 handelt es sich vorliegend um einen Flash-Speicher.

Das Chipmodul 6 hat einen Energiespeicher 12, der zur Energieversorgung des Datenspeichers 10 eingerichtet ist. Der Energiespeicher 12 ist vorliegend eine Knopfbatterie 12.

Der Energiespeicher 12 ist an einem Kontaktband 14 des Chipmoduls 6 befestigt. Das Kontaktband 14 ist zur Energieversorgung des Datenspeichers 10 mit der Platine 8 verbunden. Das Kontaktband 14 ist eine flexible Platine 14 (Fig. 2).

Die flexible Platine 14 weist ein Substrat 16 auf. Das Substrat 16 trägt Leiterbahnen 18. Die Leiterbahnen 18 haben Kontakte 20. Mittels der Leiterbahnen 18 und der Kontakte 20 wird eine elektrisch leitende Verbindung zwischen der Knopfbatterie 12 und der Platine 8 gebildet, um den Datenspeicher 10 mit Energie zu versorgen.

Die Leiterbahnen 18 und Kontakte 20 bestehen vorliegend aus Kupfer.

Das Substrat 16 besteht vorliegend aus Kunststoff.

Das Kontaktband 14 hat einen Verbindungsabschnitt 22, der zwischen der Platine 8 und der Knopfbatterie 12 erstreckt ist. Der Verbindungsabschnitt 22 hat eine quer zur einer Breite b des Kontaktbands 14 gemessene Dicke d, die von weniger als 0,25 mm beträgt.

Gemäß alternativer Ausführungsbeispiele der Erfindung kann vorgesehen sein, dass der Energiespeicher zwei oder mehr Batterien aufweist. Alternativ oder ergänzend kann gemäß alternativer Ausführungsbeispiele der Erfindung vorgesehen sein, dass der Energiespeicher einen oder mehrere Kondensatoren aufweist. Derartige Kondensatoren und/oder Batterien können im Bereich eines Kontaktbands parallel und/oder in Reihe geschaltet sein.

Zwischen einander abgewandter Pole 24, 26 der Knopfbatterie 12 und einander zugewandten Kontaktflächen 28, 30 des Kontaktbands 14 ist vorliegend jeweils eine Lötverbindung 32 vorgesehen. Die Lötverbindung 32 wird mithilfe von Lötkugeln 34 bereitgestellt.

Gleichermaßen ist eine mittels Lötkugeln 34 gebildete Lötverbindung 36 zwischen dem Kontaktband 14 und der Platine 8 gebildet.

Die Druckerpatrone 2 weist ein Gehäuse 38 auf, das einen Innenraum 40 hat. Die Knopfbatterie 12 ist in den Innenraum 40 des Gehäuses 38 integriert.

Das Chipmodul 6 hat eine Schnittstelle 42 zum Datenaustausch mit einem Drucker (nicht dargestellt). Die Schnittstelle 42 ist an einer dem Innenraum 40 abgewandten Außenseite 44 der Druckerpatrone 2 angeordnet.

Das Kontaktband 14 hat ein erstes Ende 46, das umgeschlagen ist und die Knopfbatterie 12 zweiseitig einfasst. Das Kontaktband 14 hat ein zweites Ende 48, das mit der Platine 8 verbunden ist, um das Kontaktband 14 elektrisch mit der Platine 8 zu verbinden.

Ein erster Kontakt 50 des zweiten Endes 48 ist demnach der Kontaktfläche 28 zugeordnet und mit dem Pol 24 der Knopfbatterie 12 kontaktiert. Ein zweiter Kontakt 52 des zweiten Endes 48 ist demnach mit der Kontaktfläche 30 des Kontaktbands 14 verbunden und mit dem Pol 26 der Knopfbatterie 12 kontaktiert. Gleichermaßen weist das Chipmodul 6 zu den Kontakten 50, 52 komplementäre Anschlussbereiche auf.

Um das Umschlagen des ersten Endes 46 zu verdeutlichen, ist eine Falt- oder Umschlaglinie 54 angedeutet, entlang derer das erste Ende 46 umgeschlagen wird, sodass die Kontaktflächen 28, 30 einander zugewandt mit den Polen 24, 26 der Knopfbatterie 12 in Anlage gebracht werden können.

Das Substrat 16 und die Leiterbahnen 18 sind derart flexibel, dass sie, solange noch keine Lötverbindung besteht, reversibel und zerstörungsfrei aus der in Fig. 2 dargestellten, aufgefalteten Position, in die in Fig. 1 dargestellte, umgeschlagene Position gefaltet werden können und umgekehrt.

Fig. 3 zeigt das erfindungsgemäße Chipmodul 6 ohne die Druckerpatrone 2.

Fig. 4A, Fig. 4B und Fig. 4C zeigen eine weitere erfindungsgemäße Druckerpatrone 102. Die Druckerpatrone 102 hat zwei Halbschalen 103 und 105. In Fig. 4B ist die Halbschale 105 ausgeblendet, um das Innere der Druckerpatrone 102 zu zeigen. Fig. 4C ist eine Ausschnittvergrößerung der Fig. 4B.

Die Druckerpatrone 102 hat ein Reservoir 104 zur Bevorratung von Druckmedium.

Die Druckerpatrone 102 hat ein erfindungsgemäßes Chipmodul 106. Das Chipmodul 106 weist eine Platine 108 und einen Datenspeicher 110 zum Speichern von Informationen auf. Bei dem Datenspeicher 110 handelt es sich vorliegend um einen Flash-Speicher.

Das Chipmodul 106 hat einen Energiespeicher 12, der zur Energieversorgung des Datenspeichers 10 eingerichtet ist. Der Energiespeicher 112 ist vorliegend eine Knopfbatterie 112.

Der Energiespeicher 112 ist an einem Kontaktband 114 des Chipmoduls 106 befestigt. Das Kontaktband 114 ist zur Energieversorgung des Datenspeichers 110 mit der Platine 108 verbunden. Das Kontaktband 114 ist eine flexible Platine 114.

### Bezugszeichen

- 2, 102: Druckerpatrone
- 4, 104: Reservoir
- 6, 106: Chipmodul
- 8, 108: Platine
- 10, 110: Datenspeicher / Flash Speicher
- 12, 112: Energiespeicher / Knopfbatterie
- 14, 114: Kontaktband / flexible Platine
- 16: Substrat
- 18: Leiterbahn
- 20: Kontakt
- 22: Verbindungsabschnitt
- 24: Pol
- 26: Pol
- 28: Kontaktfläche
- 30: Kontaktfläche
- 32: Lötverbindung
- 34: Lötkugeln
- 36: Lötverbindung
- 38: Gehäuse
- 40: Innenraum
- 42: Schnittstelle
- 44: Außenseite
- 46: erstes Ende
- 48: zweites Ende
- 50: erster Kontakt
- 52: zweiter Kontakt
- 54: Umschlaglinie / Faltlinie
- b: Breite
- d: Dicke

## Patentansprüche

1. Chipmodul,
- mit einer Platine (8, 108), die insbesondere zur Aufnahme eines Datenspeichers (10, 110) zum Speichern von Informationen eingerichtet ist, und
- mit einem Energiespeicher (12, 112), der zur Energieversorgung des Datenspeichers (10, 110) eingerichtet ist,
**dadurch gekennzeichnet, dass**
- der Energiespeicher (12, 112) an einem Kontaktband (14, 114) befestigt ist und
- das Kontaktband (14, 114) zur Energieversorgung des Datenspeichers (10, 110) mit der Platine (8, 108) verbunden ist.

2. Chipmodul nach Anspruch 1,
**dadurch gekennzeichnet, dass**
- das Kontaktband (14, 114) eine flexible Platine (14, 114) ist,
- wobei die flexible Platine (14, 114) ein Substrat (16) aufweist,
- wobei das Substrat (16) Leiterbahnen (18) trägt,
- wobei die Leiterbahnen (18) Kontakte (20, 50, 52, 28, 30) haben und
- wobei mittels der Leiterbahnen (18) und der Kontakte (20, 50, 52, 28, 30) eine elektrisch leitende Verbindung zwischen dem Energiespeicher (12, 112) und der Platine (6, 106) gebildet ist.

3. Chipmodul nach einem der Ansprüche 1 oder 2,
**dadurch gekennzeichnet, dass**
- das Kontaktband (14, 114) eine flexible Platine (14, 114) ist,
- wobei die flexible Platine (14, 114) ein Substrat (16) aufweist,
- wobei das Substrat (16) Leiterbahnen (18) trägt,
- wobei die Leiterbahnen (18) Kontakte (20, 50, 52, 28, 30) haben,
- wobei das Substrat (16) einen Kunststoff aufweist.

4. Chipmodul nach einem der Ansprüche 2 oder 3,
**dadurch gekennzeichnet, dass**
- das Kontaktband (14, 114) einen Verbindungsabschnitt (22) aufweist, der zwischen dem Chipmodul (6, 106) und dem Energiespeicher (12, 112) erstreckt ist,
- wobei der Verbindungsabschnitt (22) eine quer zur einer Breite (b) des Kontaktbands (14, 114) gemessene Dicke (d) von weniger als 1 mm aufweist.

5. Chipmodul nach einem der voranstehenden Ansprüche,
**dadurch gekennzeichnet, dass**
- der Energiespeicher (12, 112) eine oder mehrere Batterien (12) aufweist
und/oder
- der Energiespeicher (12, 112) einen oder mehrere Kondensatoren aufweist.

6. Chipmodul nach einem der voranstehenden Ansprüche,
**dadurch gekennzeichnet, dass**
- der Energiespeicher (12, 112) stoffschlüssig mit dem Kontaktband (14, 114) verbunden ist.

7. Chipmodul nach Anspruch 6,
**dadurch gekennzeichnet, dass**
- eine Lötverbindung (32) zwischen dem Energiespeicher (12) und dem Kontaktband (14, 114) vorgesehen ist und/oder
- eine Lötverbindung (36) zwischen dem Kontaktband (14) und der Platine (8, 108) vorgesehen ist.

8. Chipmodul nach einem der voranstehenden Ansprüche, **gekennzeichnet durch**
- einen Datenspeicher (10, 110) zum Speichern von Informationen,
- wobei der Datenspeicher (10, 110) ein nichtflüchtiger Datenspeicher (10, 110) ist, wie ein Flash-Speicher (10, 110), ein EEPROM oder dergleichen.

9. Chipmodul nach einem der voranstehenden Ansprüche,
**dadurch gekennzeichnet, dass**
- das Kontaktband (14, 114) ein erstes Ende (46) hat, das umgeschlagen ist und den Energiespeicher (12, 112) zweiseitig einfasst.

10. Chipmodul nach Anspruch 9,
**dadurch gekennzeichnet, dass**
- das erste Ende (46) einander zugewandte Kontaktflächen (28, 30) hat, die dazu eingerichtet sind, einander abgewandte Pole (24, 26) einer Knopfzelle (12, 112) zu kontaktieren.

11. Chipmodul nach Anspruch 10,
**dadurch gekennzeichnet, dass**
- der Energiespeicher (12, 112) eine Knopfzelle (12, 112) ist, die von dem umgeschlagenen, ersten Ende (46) des Kontaktbands (14, 114) zweiseitig eingefasst ist,
- wobei einander zugewandte Kontaktflächen (28, 30) des Kontaktbands (14, 114) einander abgewandte Pole (24, 26) der Knopfzelle (12, 112) kontaktieren, um den Datenspeicher (10, 110) mit Energie zu versorgen.

12. Chipmodul nach Anspruch 11,
**dadurch gekennzeichnet, dass**
- zwischen den einander abgewandten Polen (24, 26) der Knopfzelle (12, 112) und den einander zugewandten Kontaktflächen (28, 30) des Kontaktbands (14, 114) jeweils eine Lötverbindung (32) vorgesehen ist.

13. Chipmodul nach einem der Ansprüche 9 bis 12,
**dadurch gekennzeichnet, dass**
- das Kontaktband ein zweites Ende (48) hat, das mit der Platine (8, 108) verbunden ist, um das Kontaktband elektrisch mit der Platine (8, 108) zu verbinden.

14. Druckerpatrone,
- mit einem Reservoir (4, 104) zur Bevorratung von Druckmedium,
- mit einem Chipmodul (6, 106) nach einem der Ansprüche 1 bis 13.

15. Druckerpatrone nach Anspruch14,
**dadurch gekennzeichnet, dass**
- die Druckerpatrone (2, 102) ein Gehäuse (38) aufweist,
- wobei das Gehäuse (38) einen Innenraum (40) hat und
- wobei der Energiespeicher (12, 112) in den Innenraum (40) des Gehäuses (38) integriert ist.

16. Druckerpatrone nach Anspruch 15,
**dadurch gekennzeichnet, dass**
- das Chipmodul (6, 106) eine Schnittstelle (42) zum Datenaustausch mit einem Drucker hat, wobei die Schnittstelle (42) an einer dem Innenraum (40) abgewandten Außenseite der Druckerpatrone (44) angeordnet ist.
